# EUROPÄISCHE PATENTSCHRIFT

(11) **EP 2 226 777 B1**
(45) Veröffentlichungstag und Bekanntmachung des Hinweises auf die Patenterteilung: **12.12.2012**
(21) Anmeldenummer: 10155174.5
(22) Anmeldetag: 02.03.2010
(51) Int. Cl.: G08B 25/04

(54) **Intrusions- bzw. Einbruchsdetektor**
Intrusion or break-in detector
Détecteur anti-intrusion

(30) Priorität: 06.03.2009 DE 102009012049
(43) Veröffentlichungstag der Anmeldung: 08.09.2010
(73) Patentinhaber: SIEMENS AKTIENGESELLSCHAFT, 80333 München (DE)
(72) Erfinder: Erni, Andreas, 6340 Baar (CH); Nauer, Roger, 8855 Wangen (CH); Stäger, Mathias Dr., 6345 Neuheim (CH)

(56) Entgegenhaltungen:
- US-A- 3 087 145
- US-A- 4 029 901
- US-A- 4 849 734

## Beschreibung

Die Erfindung betrifft einen Intrusions- bzw. Einbruchdetektor, dessen Alarmausgänge über eine Widerstandsbeschaltung mit einer Alarmmeldezentrale verbindbar sind, wobei für die Widerstandsbeschaltung der Alarmausgänge ein Modul vorgesehen ist, dass an eine Leiterplatte anschliessbar ist.

Um die Anzahl an Alarmleitungen zwischen Intrusions- bzw. Einbruchsdetektoren und Alarmmeldezentralen zu verringern, ist es üblich, dass verschiedene Alarmausgänge, zum Beispiel bei Bewegungsmeldern die Ausgänge Alarm, Tamper und Antimask über Widerstände zusammengeschaltet werden.

Die Alarmmeldezentrale kann mittels A/D-Wandlereingängen den resultierenden Widerstandswert erkennen und entsprechend auswerten. Auch ist es üblich, dass ein sogenannter "End of Line" Widerstand in die Alarmleitung geschaltet wird, um mögliche Sabotageversuche durch einen Kurzschluss eines ganzen an die Alarmmeldezentrale angeschlossenen Einbruchsmeldersegmentes auszuschliessen.

Neben der 6-Draht-Beschaltung, bei der ohne Einsparung von Alarmleitungen z.B. die Alarmausgänge Alarm, Tamper und Antimask über 6 Drähte mit der Alarmmeldezentrale verbunden werden, sind auch bereits Beschaltungsvarianten für eine 2-und 4-Draht-Verbindung des Intrusionsdetektors mit der Alarmmeldezentrale bekannt. Bei diesen Varianten erfolgt das Zusammenschalten der Alarmausgänge in der Regel ausserhalb des Intrusionsdetektors durch einen Installateur.

Dies ist jedoch zeit- und kostenaufwändig und hat den Nachteil, dass Fehler dabei auftreten können. Auch besteht ein weiteres Problem darin, dass sich die erwarteten Widerstandswerte bei Verwendung verschiedener Typen von Alarmmeldezentralen unterscheiden.

In Verbindung mit einer 2-Draht-Konfiguration existiert von der Firma Texecom bereits eine Lösung, bei der für die Widerstandsbeschaltung ein auf eine Leiterplatte steckbares Modul verwendet wird, welches an die verwendete Alarmmeldezentrale entsprechend angepasst werden kann.
In diesem Zusammenhang sind z.B. auf die Leiterplatte steckbare Drahtbrücken (Jumper) bekannt, durch die dann verschiedene Widerstandsoptionen auswählbar sind.

Die von Texecom existierende Lösung hat jedoch den Nachteil, dass diese nur bei einer 2-Draht-Konfiguration und nicht auch bei einer 4- und 6-Draht-Konfiguration einsetzbar ist.

Weiterhin existiert von der Firma Pyronix eine Lösung, bei der durch Jumper eine Umstellung von einer 6-Draht- auf eine 2-Draht-Konfiguration möglich ist. Die integrierte Möglichkeit, den Intrusionsdetektor auf eine 4-Draht-Beschaltung umzustellen, fehlt jedoch.

Weiterhin bietet die Firma Guardall eine Lösung an, bei der durch sogenannte DIP-Schalter von einer 6-Draht- auf eine 2-Draht-Konfiguration umgestellt werden kann. Eine Anpassung der Widerstandswerte an verschiedene Alarmmeldezentralen ist allerdings nur durch manuelle externe Beschaltung möglich.

Der Erfindung liegt die Aufgabe zugrunde, einen Intrusions- bzw. Einbruchsdetektor vorzuschlagen, der auf einfache und kostengünstige Art für verschiedene Beschaltungsvarianten einsetzbar und dabei eine Anpassung des Widerstandswertes an die verwendete Alarmmeldezentrale ermöglichen soll.

Die Aufgabe wird durch die im Anspruch 1 genannten Merkmale gelöst.

Mit anderen Worten zeichnet sich die Erfindung dadurch aus, dass ein an eine Leiterplatte des Intrusionsdetektors anschliessbares Modul vorgesehen ist, welches wahlweise eine 2-, 4- und 6-Draht-Beschaltung der Alarmausgänge mit einem an die verwendete Alarmmeldezentrale entsprechend angepassten Widerstandswert ermöglicht.

Die Erfindung bietet somit eine hohe Flexibilität bzgl. der Beschaltungsvariante(2-, 4- und 6-Draht) und dies bei entsprechender Anpassung des Widerstandswertes an die verwendete Alarmmeldezentrale.

Weitere Vorteile der Erfindung ergeben sich aus der folgenden Beschreibung und den Figuren. Es zeigen:
- Figur 1: ein Modul für die Widerstandsbeschaltung
- Figur 2: eine Leiterplatte mit Anschlussblock
- Figur 3: eine 2-Draht-Widerstandsbeschaltung
- Figuren 4a-4c: verschiedene 4-Draht-Widerstandsbeschaltungen

Figur 1 zeigt ein Modul mit den Widerständen R₁₂, R₁₇, R₃₄ und R₄₅, die mittels der Schalter S1 und S2 in verschiedenen Widerstandskombinationen zusammenschaltbar sind. Die Schalter sind z.B. sogenannte DIP-Schalter oder Drehschalter. Das Modul 1 verfügt über Kontakte X1 bis X8 zur Verbindung mit einer Leiterplatte, die in Figur 2 dargestellt ist.

Figur 2 zeigt einen Anschlussblock 2, der auf einer Leiterplatte 3 des Intrusionsdetektors angeordnet ist.
Der Anschlussblock 2 weist Anschlüsse für eine 12 Volt Spannungsversorgung, einen Testanschluss und Anschlüsse für die Alarmausgänge T1 bis T7 des Intrusionsdetektors auf.

Figur 3 zeigt eine Widerstandsbeschaltung der Alarmausgänge T1 bis T7 für eine 2-Draht-Konfiguration. Der Schalter S1 ist eingeschaltet und der Schalter S2 ist ausgeschaltet.
Die Kontakte X1 bis X7 des Moduls 1 sind über den Anschlussblock 2 mit den Alarmausgängen T1 bis T7 verbunden. Vorzugsweise ist das Modul 1 mittels einer Steckverbindung mit dem Anschlussblock 2 der Leiterplatte 3 verbunden.
Die Figuren 4a bis 4c zeigen verschiedene Widerstandsbeschaltungen für eine 4-Draht-Konfiguration. In Figur 4a ist der Schalter S1 ausgeschaltet und der Schalter S2 ist eingeschaltet. In Figur 4b sind die beiden Schalter S1 und S2 ausgeschaltet und in Figur 4c ist der Schalter S1 eingeschaltet und der Schalter S2 ist ausgeschaltet.

Bei nicht auf die Leiterplatte aufgestecktem Modul ist der Intrusionsdetektor automatisch für die 6-Draht-Beschaltung konfiguriert, die dem Fachmann geläufig und als Figur nicht dargestellt ist.

Zur Erreichung der Variabilität bzgl. der Widerstandswerte gibt es verschiedene Möglichkeiten, die dem Fachmann geläufig und in den Figuren nicht dargestellt sind. Beispielsweise können die Widerstände R₁₂, R₁₇, R₃₄ und R₄₅ durch zusätzliche Schalter und /oder Jumper und /oder mehrfache Widerstandsbestückungen an die verwendete Alarmmeldezentrale angepasst werden. Die Jumper sind vorzugsweise mittels einer Steckverbindung mit dem Modul verbindbar. Alternativ kann für die Jumper bzw. Widerstände auch eine Klemmvorrichtung verwendet werden.

## Patentansprüche

1. Intrusions- bzw. Einbruchdetektor, dessen Alarmausgänge (T1 bis T7) über eine Widerstandsbeschaltung mit einer Alarmmeldezentrale verbindbar sind, wobei für die Widerstandsbeschaltung der Alarmausgänge (T1 bis T7)ein Modul(1)vorgesehen ist, dass an eine Leiterplatte (3) anschliessbar ist, **dadurch gekennzeichnet, dass** der Intrusionsdetektor durch das Modul(1) für eine 2- und 4-Draht-Beschaltung der Alarmausgänge (T1 bis T7) mit einem jeweils an die verwendete Alarmmeldezentrale angepassten Widerstandswert konfigurierbar ist.

2. Intrusions- bzw. Einbruchdetektor nach Anspruch 1, **dadurch gekennzeichnet, dass** das Modul(1) mehrere Widerstände (R₁₂, R₁₇, R₃₄, R₄₅) und Schalter (S1, S2) aufweist.

3. Intrusions- bzw. Einbruchdetektor nach Anspruch 2, **dadurch gekennzeichnet, dass** das Modul (1) Kontakte (X1 bis X7) zur Verbindung mit einem auf der Leiterplatte (3) angeordneten Anschlussblock (2) aufweist.

4. Intrusions- bzw. Einbruchalarmeinrichtung mit einer Alarmmeldezentrale, **dadurch gekennzeichnet, dass** die Alarmmeldezentrale über eine Draht-Verbindung mit einem Intrusionsdetektor nach einem der Ansprüche 1 bis 3 verbunden ist.

## Claims

1. Intrusion or break-in detector, the alarm outputs (T1 to T7) of which can be connected to an central alarm indicator by way of a resistance circuit, wherein a module (1), which can be connected to a printed circuit board (3), is provided for the resistance circuit of the alarm outputs (T1 to T7), **characterised in that** the intrusion detector can be configured by the module (1) for a 2 and 4 wire circuit of the alarm outputs (T1 to T7) with a resistance value adjusted in each instance to the central alarm indicator used.

2. Intrusion or break-in detector according to claim 1, **characterised in that** the module (1) comprises several resistors (R₁₂, R₁₇, R₃₄, R₄₅) and switches (S1, S2).

3. Intrusion or break-in detector according to claim 2, **characterised in that** the module (1) has contacts (X1 to X7) for connection with a connection block (2) arranged on the printed circuit board (3).

4. Intrusion or break-in alarm facility with a central alarm indicator, **characterised in that** the central alarm indicator is connected by way of a wired connection to an intrusion detector according to one of claims 1 to 3.

## Revendications

1. Détecteur d'instrusion resp. de cambriolage, dont les sorties d'alarme (T1 à T7) peuvent être raccordées par l'intermédiaire d'un câblage de résistance avec une station centrale de signalement des alarmes, un module (1), qui peut être raccordé avec une carte de circuit imprimé (3), étant prévu pour le câblage de résistance des sorties d'alarme (T1 à T7),
**caractérisé par le fait que** le détecteur d'intrusion peut être configuré par le module (1) pour une connexion à deux et quatre fils des sorties d'alarme (T1 à T7) avec une valeur de résistance respectivement adaptée à la station centrale de signalement des alarmes utilisée.

2. Détecteur d'instrusion resp. de cambriolage selon la revendication 1, **caractérisé par le fait que** le module (1) présente plusieurs résistances (R₁₂, R₁₇, R₃₄, R₄₅) et commutateurs (S1, S2).

3. Détecteur d'instrusion resp. de cambriolage selon la revendication 2, **caractérisé par le fait que** le module (1) présente des contacts (X1 à X7) destinés à la connexion avec un bloc de raccordement (2) disposé sur la carte de circuit imprimé (3).

4. Dispositif d'instrusion resp. de cambriolage comportant une station centrale de signalement des alarmes, **caractérisé par le fait que** la station centrale de signalement des alarmes est reliée par l'intermédiaire d'une liaison par fil avec un détecteur d'intrusion selon l'une des revendications 1 à 3.
